# FASCICULE DE BREVET EUROPEEN

(11) **EP 0 799 942 B1**
(45) Date de publication et mention de la délivrance du brevet: **13.06.2001**
(21) Numéro de dépôt: 97400687.6
(22) Date de dépôt: 26.03.1997
(51) Int. Cl.: E04B 1/41, E04B 5/29, E04C 5/06

(54) **Connecteur d'ancrage d'une dalle en béton sur un support métallique**
Verankerungsstab für eine Betonplatte auf einem Metallträger
Connection rod for a concrete slab on a metallic support

(30) Priorité: 02.04.1996 FR 9604108
(43) Date de publication de la demande: 08.10.1997
(73) Titulaire: SOCIETE DE PROSPECTION ET D'INVENTIONS TECHNIQUES SPIT, 26501 Bourg-Les-Valence Cédex (FR)
(72) Inventeur: Jaillet, Guy, 26600 LA Roche de Glun (FR); Arroyo, Roberto, 69120 Vaulx en Velin (FR); Juullien, Jean-François, 01360 Beligneux (FR)
(74) Mandataire: Bloch, Gérard

(56) Documents cités:
- EP-A- 0 504 500
- WO-A-93/22082
- FR-A- 2 033 167
- FR-A- 2 317 438
- US-A- 2 479 476

## Description

La présente invention concerne un connecteur d'ancrage d'une dalle en béton sur un support métallique, tel un profilé en acier d'une charpente métallique, comprenant une embase, agencée pour être plaquée et fixée au support, et une tige métallique, fixée à l'embase et s'étendant perpendiculairement à l'embase pour servir d'armature à la dalle en béton.

On connait déjà des connecteurs de ce type. Ils visent à s'opposer à un net glissement relatif de la dalle et du support mais en autorisant d'infimes déplacements lorsque l'ensemble de la structure composite est en charge, tout en préservant la résistance des connecteurs. En un mot, ces connecteurs et une dalle en béton étant "accrochée" à une pluralité de ceux-ci, devraient être dotés d'une bonne ductilité et supporter avec une répartition harmonieuse entre eux les efforts de la charge, principalement de cisaillement et d'arrachement.

Par FR-A-2 317 438, on connaît un connecteur de type cornière comportant une patte d'appui, formant embase, prolongée par une branche d'ancrage, le tout d'une seule pièce. La branche d'ancrage de ce connecteur ne peut pas bien fléchir et se déformer dans toutes les directions. Il en résulte qu'une pluralité de tels connecteurs ne se répartissent pas harmonieusement entre eux les efforts de charge.

Par EP-A-0 504 500, on connaît un connecteur comportant une embase et une tige rivetée dans une ouverture centrale de l'embase. Les connecteurs de ce type, à tige fixée à l'embase, permettent une répartition harmonieuse des efforts de charge. Toutefois, les tiges de ces connecteurs sont soumis à des efforts importants et risquent par conséquent de se rompre. De tels connecteurs ne présentent dont par une ductilité satisfaisante.

Les connecteurs du commerce ne donnent donc pas entière satisfaction et l'inventeur s'est attaché à en inventer un dont la ductilité soit très bonne.

L'invention concerne donc un connecteur d'ancrage d'une dalle en béton sur un support métallique, ledit connecteur comprenant une embase, agencée pour être plaquée et fixée au support, et une tige métallique, fixée à l'embase et s'étendant perpendiculairement à l'embase pour servir d'armature à la dalle en béton, caractérisé par le fait que la tige est articulée rigidement à l'embase par au moins un gousset d'articulation agencé pour se déformer et prolongeant l'embase perpendiculairement à elle et fixé à la tige près d'un bord du gousset éloigné de l'embase et elle y est soudée par son pied.

La tige est ainsi fixée à l'embase par deux zones supérieure et inférieure écartées l'une de l'autre et transmettant ses efforts à l'embase par le gousset d'articulation déformable. Grâce à cela, la tige peut fléchir et se déformer, ce qui évite tout effet de butée préjudiciable à la bonne tenue de la dalle de béton.

Avantageusement, l'embase est agencée pour être fixée au support le long d'une ligne hors de laquelle se trouve la zone inférieure de fixation de la tige à l'embase.

De préférence, le gousset d'articulation est fixé à la tige par soudure.

De préférence encore, la tige est articulée à l'embase du connecteur par deux goussets sensiblement trapézoïdaux prolongeant l'embase par leurs grandes bases et soudés à la tige dans les zones des extrémités opposées à l'embase de leurs cotés s'étendant le long de la tige.

De préférence toujours, l'embase et le gousset sont formés par pliage d'un flan de tôle.

Avantageusement aussi, l'embase est prolongée par des raidisseurs, un raidisseur frontal et un raidisseur latéral prolongeant latéralement le gousset d'articulation.

Avantageusement encore, la tige possède une tête de section élargie agencée pour transmettre à l'embase les efforts d'arrachement de la dalle du support.

L'invention sera mieux comprise à l'aide de la description suivante de la forme de réalisation préférée du connecteur d'ancrage, en référence au dessin annexé, sur lequel
- la figure 1 est une vue en perspective du connecteur de l'invention;
- la figure 2 est une vue de l'arrière du connecteur de la figure 1;
- la figure 3 est une vue de face du connecteur de la figure 1 et en coupe à travers l'embase et les raidisseurs latéraux;
- la figure 4 est une vue du flan de tôle découpé et avant pliage et formation de l'embase, des goussets et des raidisseurs;
- les figures 5, 6 et 7 représentent des vues de dessus du connecteur, la tige étant soumis à des efforts perpendiculaires à la tige et respectivement de l'arrière vers l'avant, de l'avant vers l'arrière et parallèlement à la ligne des tampons de fixation de l'embase et
- la figure 8 est une vue de face et en coupe du connecteur fixé sur un support et en position d'ancrage d'une dalle de béton.

Le connecteur d'ancrage qui va maintenant être décrit comporte une tige cylindrique métallique 1, ici en acier, et une embase 2

L'embase 2, obtenue après découpe et pliage d'un flan de tôle 3 (figure 4), a ici une forme globale de triangle isocèle, avec une base frontale 4, un sommet arrière 5 opposé à la base, deux grands côtés 6, 7 issus du sommet 5 et raccordés à la base 4, non pas à des sommets, mais par deux petits côtés 8, 9 perpendiculaires à la base 4. L'embase 2 est percée de trois trous, l'un 10, près du sommet 5, pour recevoir le pied de tige 11, et les deux autres 12, 13, le long d'une ligne 16 parallèle à la base 4, entre cette base 4 et le sommet 5, pour recevoir des tampons de fixation 14, 15 (figure 3). On notera d'ores et déjà ici que la tige 1 est donc fixée en partie inférieure à l'embase 2 dans une zone de celle-ci écartée de la ligne 16 de sa fixation au support. L'embase 2 est prolongée, au-delà de ses deux grands côtés 6, 7, par deux trapèzes rectangles 17, 18 relevés, après pliage autour de ces grands côtés, dans des plans perpendiculaires à l'embase. Ces trapèzes servent de goussets d'articulation. Avant pliage, les petites bases 19, 20 des goussets trapézoïdaux sont raccordés aux grandes bases 6, 7 par des côtés 21, 22 prolongeant les petits côtés 8, 9 de l'embase 2, d'une part, et par des côtés 23, 24 sensiblement perpendiculaires aux côtés-bases 6, 7, d'autre part. Après avoir relevé les portions trapézoïdales 17, 18 du flan 3, les côtés 23, 24 sont pratiquemernt adjacents.

L'embase 2 est également prolongée au-delà de sa base 4 et de ses deux petits côtés 8, 9, par trois portions rectangulaires 25, 26, 27 relevées, après pliage autour de ces base et petits côtés, dans des plans perpendiculaires à l'embase. Ces rectangles servent de raidisseurs frontal et latéraux.

Après avoir relevé les portions trapézoïdales 17, 18 et rectangulaires 26, 27 du flan 3, les raidisseurs latéraux 26, 27 prolongent aussi latéralement et sensiblement à angle droit les goussets trapézoïdaux 17, 18 qui, respectivement deux à deux, sont pratiquement adjacents.

La tige 1, à l'extrémité opposée à son pied 11, possède une tête 28 de section élargie.

La tige 1 est légèrement emmanchée dans l'embase 2 par son pied 11 et le trou d'embase 10, pour s'étendre perpendiculairement à l'embase et elle y est fixée, dans cette zône inférieure, par une soudure intérieure 29. La tige 1 est également fixée aux goussets d'articulation 17, 18, dans une zone supérieure, par une autre soudure, extétieure, 30. Cette soudure 30 est réalisée dans la zone des extrémités, opposées à l'embase 2, des côtés 23, 24 des goussets d'articulation 17, 18, qui s'étendent le long de la tige 1. On peut aussi dire que la tige est fixée aux goussets 17, 18 près de leurs bords 19, 20 éloignés de l'embase 2.

Ainsi, la tige 1 est articulée rigidement à l'embase 2 par l'intermédiaire des goussets 17, 18 et des deux zones 29, 30 écartées l'une de l'autre, de fixation de la tige 1 aux goussets 17, 18 et à l'embase 2. C'est par ces goussets d'articulation déformables 17, 18 que la tige 1 transmet ses efforts à l'embase.

Une pluralité de connecteurs, comme celui qui vient d'être décrit, sont utilisés pour ancrer une dalle de béton 31 sur un support métallique 32 du type profilé en acier d'une charpente métallique, avec ou sans bac 33 en tôle nervurée comme celui représenté sur la figure 8. Toujours comme représenté sur cette figure, le support 32 comporte ici une semelle supérieure 34 sur laquelle sont fixées les embases de connecteurs 2. Chaque connecteur est donc fixé au support par deux tampons 14, 15 passés à travers les trous d'embase 12, 13 et scellés dans le support à l'aide d'un outil de scellement à cartouches du type pistolet.

En référence aux figures 5-7, la figure 5 illustre l'effet d'une charge sur la tige 1 dirigée vers l'avant perpendiculairement à la ligne 16 de fixation de l'embase 2 sur le support, avec déformation par cintrage des deux goussets d'articulation 17, 18. Sur la figure 6, la charge est dirigée vers l'arrière perpendiculairement à la ligne de fixation 16. Dans ce cas, les goussets 17, 18 ne sont pas déformés. Sur la figure 7, la charge est dirigée parallèlement à la ligne de fixation 16. Dans ce cas, la tige 1 étant déportée par rapport à cette ligne, le gousset d'articulation amont 17, soumis à une traction, n'est pas déformé, mais le gousset aval 18, soumis à une compression, l'est, par flambage.

De façon générale, l'ensemble des déformations de la tige et de l'embase permet un léger glissement relatif de la dalle 31 et du support 32 avec un excellent niveau de ductilité.

Les raidisseurs frontal et latéraux non seulement rigidifient l'embase 2 en flexion mais contribuent à augmenter les sections des zones critiques au cisaillement.

## Revendications

1. Connecteur d'ancrage d'une dalle en béton (31) sur un support métallique (32), ledit connecteur comprenant une embase (2), agencée pour être plaquée et fixée au support (32), et une tige métallique (1), fixée à l'embase (2) et s'étendant perpendiculairement à l'embase (2) pour servir d'armature à la dalle en béton (31), caractérisé par le fait que la tige (1) est articulée rigidement à l'embase (2), par au moins un gousset d'articulation (17) agencé pour se déformer et prolongeant l'embase (2) perpendiculairement à elle et fixé à la tige (1) près d'un bord (19) du gousset (17) éloigné de l'embase (2), et que ladite tige (1) est soudée à ladite embase (2) par son pied (11).

2. Connecteur selon la revendication 1, dans lequel l'embase (2) est agencée pour être fixée au support (32) le long d'une ligne (16) hors de laquelle se trouve la zone inférieure de fixation de la tige (1) à l'embase (2).

3. Connecteur selon l'une des revendications 1 et 2, dans lequel le gousset d'articulation (17) est fixé à la tige (1) par soudure (30).

4. Connecteur selon l'une des revendications 1 à 3, dans lequel la tige (1) est articulée à l'embase (2) du connecteur par deux goussets (17, 18) sensiblement trapézoïdaux prolongeant l'embase (2) par leurs grandes bases (6, 7) et soudés à la tige (1) dans les zones des extrémités, opposées à l'embase (2), de leurs côtés s'étendant le long de la tige (1).

5. Connecteur selon l'une des revendications 1 à 4, dans lequel l'embase (2) et le gousset/les goussets (17, 18) sont formés par pliage d'un flan de tôle (3).

6. Connecteur selon l'une des revendications 1 à 5, dans lequel, la zone inférieure (10) de fixation de la tige (1) à l'embase (2) étant située à l'arrière de l'embase (2), celle-ci est prolongée à l'avant par un raidisseur frontal (25).

7. Connecteur selon l'une des revendications 1 à 6, dans lequel l'embase (2) est prolongée par un raidisseur latéral (26, 27) prolongeant latéralement le gousset/les goussets d'articulation (17, 18):

8. Connecteur selon l'une des revendications 1 à 7, dans lequel la tige (1) possède une tête (28) de section élargie.

## Claims

1. Connector for anchoring a concrete slab (31) to a metal support (32), the said connector comprising a base (2), arranged to be laid against and fixed to the support (32), and a metal rod (1) fixed to the base (2) and extending perpendicularly to the base (2) to act as a reinforcement for the concrete slab (31), characterised by the fact that the rod (1) is rigidly hinged at the base (2), by at least one hinge bracket (17) arranged to be deformed and extending the base (2) perpendicularly to it and fixed co the rod (1) close to one edge (19) of the bracket (17) distant from the base (2), and that the said rod (1) is welded to the said base (2) by its foot (11).

2. Connector as described in claim 1, in which the base (2) is arranged to be fixed to the support (32) along a line (16) outside of which the lower fixing zone of the rod (1) to the base (2) is situated.

3. Connector as described in one of claims 1 and 2, in which the hinge bracket (17) is fixed co the rod (1) by welding (30).

4. Connector as described in one of claims 1 to 3, in which the rod (1) is hinged to the base (2) of the connector by two substantially trapezoidal brackets (17, 18) extending the base (2) with their large bases (6, 7) and welded to the rod (1) in the zones of the ends. opposite to the base (2), of their sides extending along the rod (1).

5. Connector as described in one of claims 1 to 4, in which the base (2) and the bracket/brackets (17, 18) are formed by folding a sheet metal blank (3).

6. Connector as described in one of claims 1 to 5, in which, the lower fixing zone (10) of the rod (1) to the base (2) being situated at the back of the base (2), the latter is extended at the front by a frontal stiffener (25).

7. Connector as described in one of claims 1 to 6, in which the base (2) is extended by a lateral stiffener (26, 27) extending the hinge bracket/brackets (17, 18) laterally.

8. Connector as described in one of claims 1 to 7, in which the rod (1) has a head (28) of enlarged section.

## Patentansprüche

1. Verbinder zum Verankern einer Betonplatte (31) an einer metallischen Unterlage (32), welcher Verbinder eine Basis (2), die an der Unterlage (32) plan angeordnet und an dieser befestigt ist, und eine metallische Stange (1) aufweist, die an der Basis (2) befestigt ist und senkrecht zu der Basis (2) verläuft, um als Armierung der Betonplatte (31) zu dienen, dadurch gekennzeichnet, dass die Stange (1) an der Basis (2) durch mindestens ein Gelenkstück (17) starr angelenkt ist, das verformbar ist und die Basis (2) senkrecht zu sich verlängert und an der Stange (1) nahe eines von der Basis (2) entfernten Randes (19) des Gelenkstückes (17) befestigt ist, und dass die Stange mit ihrem Fuß (11) an der Basis (2) angeschweißt ist.

2. Verbinder nach Anspruch 1, bei dem die Basis (2) an der Unterlage (32) längs einer Linie (16) befestigbar ist, außerhalb der sich der untere Bereich der Befestigung der Stange (1) an der Basis (2) befindet.

3. Verbinder nach einem der Ansprüche 1 und 2, bei dem das Gelenkstück (17) an der Stange (1) durch Schweißen (30) befestigt ist.

4. Verbinder nach einem der Ansprüche 1 bis 3, bei dem die Stange (1) an der Basis (2) des Verbinders durch zwei im wesentlichen trapezförmige Gelenkstücke (17, 18) angelenkt ist, die die Basis (2) durch ihre großen Grundseiten (6, 7) verlängern und an der Stange (1) in den Bereichen der der Basis (2) entgegengesetzten Enden ihrer sich längs der Stange (1) erstreckenden Seiten angeschweißt sind.

5. Verbinder nach einem der Ansprüche 1 bis 4, bei dem die Basis (2) und das Gelenkstück/die Gelenkstücke (17, 18) durch Umbiegen eines Bleches (3) gebildet sind.

6. Verbinder nach einem der Ansprüche 1 bis 5, bei dem der untere Bereich (10), in dem die Stange (1) an der Basis (2) befestigt ist, an der Rückseite der Basis (2) angeordnet ist, wobei diese durch eine vordere Verstärkung (25) nach vorne verlängert ist.

7. Verbinder nach einem der Ansprüche 1 bis 6, bei dem die Basis (2) durch eine seitliche Verstärkung (26, 27) verlängert ist, die das Gelenkstück/die Gelenkstükke (17, 28) seitlich verlängert.

8. Verbinder nach einem der Ansprüche 1 bis 7, bei dem die Stange (1) einen Kopf (28) vergrößerten Querschnitts besitzt.
